# EUROPÄISCHE PATENTANMELDUNG

(11) **EP 3 949 825 A1**
(43) Veröffentlichungstag der Anmeldung: **09.02.2022**
(21) Anmeldenummer: 21187860.8
(22) Anmeldetag: 27.07.2021
(51) Int. Cl.: A47L 15/42, D06F 39/08

(54) **WASSERSCHUTZEINRICHTUNG FÜR EIN WASSERFÜHRENDES HAUSHALTSGERÄT**

(30) Priorität: 06.08.2020 DE 102020120724
(71) Anmelder: Miele & Cie. KG, 33332 Gütersloh (DE)
(72) Erfinder: Henke-Bockschatz, René, 33790 Halle (DE); Schmidt, Stephan, 59558 Lippstadt (DE); Wegerhoff, Jessica, 32278 Kirchlengern (DE)

(57) **Zusammenfassung**

Die Erfindung betrifft eine Wasserschutzeinrichtung für ein wasserführendes Haushaltsgerät, insbesondere für eine Geschirrspülmaschine, mit einem einen Strömungskanal (3) für Wasser bereitstellenden Gehäuse (2), das einen wasseranschlussseitigen Einlaufstutzen (4) und einen geräteseitigen Schlauchanschluss (15) aufweist, mit einer gerätegesteuerten Ventileinrichtung (21), mittels welcher der Strömungskanal (3) sperrbar ist, mit einem im Strömungskanal (3) zwischen Einlaufstutzen (4) und Ventileinrichtung (21) angeordneten Durchflussregler (18), welcher ein elastisches Reglerelement (20) umfasst, sowie mit einer einlaufstutzenseitigen Dichtung (7), wobei die einlaufstutzenseitige Dichtung (7) und/oder das elastische Reglerelement (20) aus Silikon bestehen.

## Beschreibung

Die Erfindung betrifft eine Wasserschutzeinrichtung für ein wasserführendes Haushaltsgerät, insbesondere für eine Geschirrspülmaschine, eine Waschmaschine oder einen Waschtrockner, mit einem einen Strömungskanal für Wasser bereitstellenden Gehäuse, das einen wasseranschlussseitigen Einlaufstutzen und einen geräteseitigen Schlauchanschluss aufweist, mit einer gerätegesteuerten Ventileinrichtung, mittels welcher der Strömungskanal entsperrbar bzw. sperrbar ist, mit einem im Strömungskanal zwischen Einlaufstutzen und Ventileinrichtung angeordneten Durchflussregler, welcher ein elastisches Reglerelement umfasst, sowie mit einer einlaufstutzenseitigen Dichtung.

Wasserschutzeinrichtungen im Allgemeinen sowie solche für wasserführende Haushaltsgeräte, etwa Geschirrspülmaschinen, im Speziellen sind aus dem Stand der Technik an sich gut bekannt, weshalb es eines gesonderten druckschriftlichen Nachweises an dieser Stelle nicht bedarf. Es seien deshalb auch nur beispielhaft die EP 2 489 298 B1 und die DE 35 20 863 A1 als Stand der Technik benannt.

Eine gattungsgemäße Wasserschutzeinrichtung ist im verwendungsfertigen Zustand eines wasserführenden Haushaltsgeräts in die strömungstechnische Verbindung zwischen einem Wasseranschluss zur Versorgung des Haushaltsgeräts mit Wasser einerseits und dem Haushaltsgerät andererseits geschaltet. Das Haushaltsgerät steht mithin unter Zwischenschaltung der Wasserschutzeinrichtung in strömungstechnischer Verbindung mit dem Wasseranschluss, bei dem es sich beispielsweise um einen Wasserhahn handeln kann.

Die Wasserschutzeinrichtung verfügt über ein Gehäuse, das einen Strömungskanal bereitstellt. Über diesen Strömungskanal gelangt im bestimmungsgemäßen Verwendungsfall Wasser vom Wasseranschluss zum Haushaltsgerät.

Für einen Anschluss der Wasserschutzeinrichtung an einen Wasseranschluss verfügt das Gehäuse über einen Einlaufstutzen. Dieser ist wasseranschlussseitig ausgebildet. Geräteseitig weist das Gehäuse einen Schlauchanschluss auf, an den im bestimmungsgemäßen Verwendungsfall ein Schlauch einendseitig angeschlossen ist.

Anderendseitig steht der Schlauch mit dem Haushaltsgerät in strömungstechnischer Verbindung.

Die Wasserschutzeinrichtung verfügt des Weiteren über eine gerätegesteuerte Ventileinrichtung. Mittels dieser Ventileinrichtung ist der Strömungskanal sperrbar bzw. entsperrbar, wobei im Fall eines gesperrten Strömungskanals kein Wasser vom Wasseranschluss zum Haushaltsgerät gelangen kann. Die Steuerung der Ventileinrichtung erfolgt durch das Haushaltsgerät selbst, das heißt durch die vom Haushaltsgerät bereitgestellte Steuerung. Im bestimmungsgemäßen Verwendungsfall des Haushaltsgeräts öffnet und schließt die Ventileinrichtung mithin in Abhängigkeit eines vom Haushaltsgerät zu absolvierenden Spülprozesses.

Die Ventileinrichtung der Wasserschutzeinrichtung befindet sich im Normalfall im geschlossen Zustand, bei der der Strömungskanal gesperrt ist, und wird lediglich bei Bedarf geöffnet. D.h. erst wenn die Ventileinrichtung angesteuert, also bestromt wird, kommt es zu einem Wasserfluss vom Wasseranschluss zum Haushaltsgerät.

Für eine Beaufschlagung des Haushaltsgeräts mit einer bestimmungsgemäßen Menge an Wasser verfügt die Wasserschutzeinrichtung zudem über einen Durchflussregler. Dieser dient insbesondere als Volumenstrombegrenzer und ist im Strömungskanal zwischen Einlaufstutzen und Ventileinrichtung angeordnet. Der Durchflussregler weist dabei typischerweise eine Regleraufnahme auf, die innerhalb des Strömungskanals fest angeordnet und starr ausgebildet ist, sowie ein elastisches Reglerelement, welches von der Regleraufnahme getragen wird. Das elastische Reglerelement verformt und/oder verbiegt sich aufgrund des Wasserdrucks abhängig von der Druckdifferenz, die zwischen der Eintrittsseite und der Austrittsseite des Durchflussreglers besteht, und bewirkt dadurch eine von der Druckdifferenz abhängige Querschnittsveränderung innerhalb des Strömungskanals. Der Durchflussregler ist dabei so ausgebildet, dass er dadurch im bestimmungsgemäßen Verwendungsfall zumindest innerhalb eines bestimmten Wasseranschlussdruckbereichs einen gleichbleibenden Wasservolumenstrom und somit quasi eine gleichbleibend konstante Wasserbeaufschlagung des Haushaltsgeräts mit aus dem Wasseranschluss stammenden Wasser sicherstellt, was es in Kombination beispielsweise mit einem Flügelradzähler gestattet, die dem Haushaltsgerät zuzuführende Wassermenge exakt zu bestimmen.

Bei bisher bekannten Wasserschutzeinrichtungen besteht das elastische Reglerelement typischerweise aus Ethylen-Propylen-Dien-Kautschuk (EPDM)

Eine gattungsgemäße Wasserschutzeinrichtung verfügt darüber hinaus über eine einlaufstutzenseitige Dichtung. Auch diese Dichtung besteht typischerweise aus EPDM.

Vorbekannte Wasserschutzeinrichtungen der gattungsgemäßen Art haben sich im alltäglichen Praxiseinsatz bewährt. Es besteht gleichwohl Verbesserungsbedarf, insbesondere hinsichtlich ihrer wünschenswerterweise langlebigen Dichtigkeit bzw. Funktionstüchtigkeit. Es ist deshalb die **Aufgabe** der Erfindung, eine gattungsgemäße Wasserschutzeinrichtung konstruktiv dahingehend weiterzuentwickeln, dass eine verbesserte, insbesondere langlebigere Dichtigkeit und Funktionstüchtigkeit der Wasserschutzeinrichtung gegeben ist.

Zur **Lösung** dieser Aufgabe wird mit der Erfindung eine Wasserschutzeinrichtung der eingangs genannten Art vorgeschlagen, die sich dadurch auszeichnet, dass die einlaufstutzenseitige Dichtung und/oder das elastische Reglerelement aus Silikon bestehen.

Es hat sich in der Praxis gezeigt, dass aus EPDM bestehende elastische Bauteile, wie Dichtungen und elastische Reglerelemente, eine über die gesamte Lebensdauer eines Haushaltsgeräts reichende Dichtigkeit bzw. Funktionstüchtigkeit der Wasserschutzeinrichtung nicht sicher gewährleisten können. Untersuchungen der Anmelderin haben gezeigt, dass altersbedingte Undichtigkeiten oder Fehlfunktionen durch das Relaxationsverhalten von EPDM begründet sind. Dabei meint "Relaxationsverhalten" im Sinne der Erfindung die zeitabhängige Abnahme der von einem im bestimmungsgemäßen Verwendungsfall unter Druckbeaufschlagung stehenden elastischen Bauelement erzeugten Gegenkraft bei konstanter Verformung. Je größer also das Relaxationsverhalten ist, desto eher lässt beispielsweise die Anpress- oder Dichtkraft einer Dichtung nach.

Erfindungsgemäß ist nun vorgesehen, für die einlaufstutzenseitige Dichtung und/oder für das elastische Reglerelement anstelle von EPDM Silikon zu verwenden. Der Einsatz von Silikon ist zwar kostenaufwändiger, doch dieser Nachteil wird bewusst in Kauf genommen. Denn Silikon zeichnet sich einerseits durch seine Langlebigkeit sowie andererseits durch sein niedriges Relaxationsverhalten aus. Damit sorgt eine aus Silikon gebildete Dichtung und ein aus Silikon gebildetes Reglerelement im Unterschied zum Stand der Technik für eine auch langlebig zuverlässige Abdichtung und Funktionstüchtigkeit der Durchflusseinrichtung.

Die erfindungsgemäße Ausgestaltung erbringt nicht nur den Vorteil einer verbesserten Langlebigkeit bzw. Abdichtung und Funktionstüchtigkeit. Silikon ist darüber hinaus im Unterschied zu EPDM besser dazu geeignet, bei Kontakt mit Wasser die Qualität des Wassers im Sinne der Trinkwasserverordnung nicht zu verschlechtern. Die Verwendung von Silikon erbringt mithin den synergetischen Effekt, einem gesteigerten Anspruch an eine unveränderte Qualität des die Wasserschutzeinrichtung im bestimmungsgemäßen Verwendungsfall durchströmenden Wassers zu genügen. Damit erweist sich der Einsatz von Silikon in doppelter Hinsicht als vorteilhaft.

Ein weiteres kommt hinzu. Der Einsatz von aus Silikon bestehenden Dichtungen oder Reglerelementen im Unterschied zu aus EPDM bestehenden Dichtungen oder Reglerelementen macht im Übrigen eine Umkonstruktion der Wasserschutzeinrichtung nicht erforderlich. Insbesondere bedarf es keiner weiteren Anpassungen, auch nicht die Hinzunahme weiterer Funktionsbauteile oder -gruppen. Es ist deshalb auch eine Nachrüstung bestehender Wasserschutzeinrichtungen möglich, wobei nicht nur eine verbesserte Dichtwirkung und Funktionstüchtigkeit, sondern auch eine verminderte Beeinträchtigung der Wasserqualität erreicht ist.

Die erfindungsgemäße Ausgestaltung erweist sich als insgesamt effizient und aufwandsarm. Es ist Konformität mit der Trinkwasserverordnung gegeben und dies bei gleichzeitiger Sicherstellung einer auch langlebigen Dichtwirkung und Funktionstüchtigkeit.

Gemäß einem weiteren Merkmal der Erfindung ist vorgesehen, dass das Silikon ein additionsvernetzendes Silikon ist. Wie sich gezeigt hat, eignet sich additionsvernetzendes Silikon insbesondere deshalb, weil es besonders formstabil und langlebig ist. Es ist deshalb additionsvernetzendes Silikon anstelle von peroxidvernetzendem Silikon zu bevorzugen. Dies auch deshalb, weil die mechanischen Eigenschaften von additionsvernetzendem Silikon solche sind, die besonders vorteilhaft für die Verwendung als Dichtung oder Reglerelement eines Durchflussreglers in einer Wasserschutzeinrichtung sind. Zu nennen ist in diesem Zusammenhang insbesondere die Reißfestigkeit. Zudem weist additionsvernetzendes Silikon ein vergleichsweise niedriges Relaxationsverhalten auf, was die dauerhafte zuverlässige Dichtwirkung und Funktionstüchtigkeit zusätzlich steigert.

Gemäß einem weiteren Merkmal der Erfindung ist vorgesehen, dass der Einlaufstutzen an einem Bund drehbar gelagert eine Überwurfmutter trägt. Die mechanische Verbindung zwischen Wasserschutzeinrichtung und Wasseranschluss erfolgt mittels der Überwurfmutter. Diese greift im endmontierten Zustand mit ihrem Gewinde in ein entsprechendes Gegengewinde ein, das vom Wasseranschluss bereitgestellt ist. Dabei liegt die Überwurfmutter verdrehbar an einem Bund des Einlaufstutzens an, was eine einfache Montage ermöglicht.

Gemäß einem weiteren Merkmal der Erfindung ist vorgesehen, dass die einlaufstutzenseitige Dichtung am Bund anliegt. Im endmontierten Zustand befindet sich die Dichtung mithin zwischen dem Wasseranschluss einerseits und dem Bund des Einlaufstutzens andererseits. Durch ein festes Anziehen der Überwurfmutter wird die zwischen Wasseranschluss und Einlaufstutzen befindliche Dichtung zusammengepresst, so dass die von der Dichtung ausgehende Gegenkraft für eine wirkungsvolle Abdichtung zwischen Wasseranschluss und Einlaufstutzen sorgt. Dabei bewirkt die erfindungsgemäße Verwendung von Silikon als Material für die Dichtung, dass eine auch langlebig zuverlässige Abdichtung gegeben ist.

Gemäß einem weiteren Merkmal der Erfindung ist vorgesehen, dass der Durchflussregler eine Regleraufnahme aufweist, die insbesondere innerhalb des Strömungskanals fest angeordnet und starr ausgebildet ist, sowie ein elastisches Reglerelement, welches von der Regleraufnahme getragen wird. Das elastische Reglerelement verformt und/oder verbiegt sich aufgrund des Wasserdrucks abhängig von der Druckdifferenz, die zwischen der Eintrittsseite und der Austrittsseite des Durchflussreglers besteht, und bewirkt dadurch eine von der Druckdifferenz abhängige Querschnittsveränderung innerhalb des Strömungskanals. Der Durchflussregler, insbesondere das elastische Reglerelement, sorgt im bestimmungsgemäßen Verwendungsfall für einen reproduzierbaren und konstant bleibenden Wasservolumenstrom, was Voraussetzung für eine exakte Mengenbestimmung ist. Dieses elastische Reglerelement besteht aus den schon vorerläuterten Gründen vorzugsweise aus Silikon, am meisten bevorzugt in Kombination mit einer ebenfalls aus Silikon bestehenden einlaufstutzenseitige Dichtung.

Gemäß einem weiteren Merkmal der Erfindung ist vorgesehen, dass das elastische Reglerelement eine Ringscheibe ist. Diese konstruktive Ausgestaltung erweist sich als besonders einfach in der Herstellung und Montage sowie darüber hinaus als kostengünstig.

Gemäß einem weiteren Merkmal der Erfindung ist vorgesehen, dass die Ventileinrichtung ein Magnetventil mit einem Verschlusselement aufweist, welches mit einem vom Gehäuse der Wasserschutzeinrichtung bereitgestellten Ventilsitz zusammenwirkt. Im unbestromten Zustand des Magnetventils wird das Verschlusselement von einem Ventilkolben des Magnetventils in den Ventilsitz gedrückt, so dass die Ventileinrichtung verschlossen ist. Das Verschlusselement wird von einer flexiblen Membran getragen, die vom Verschlusselement durchragt wird und eine Abdichtung des Verschlusselements im Ventilsitz bewirkt. Im bestromten Zustand des Magnetventils sorgt der durch den gebäudeseitigen Wasseranschluss anliegende Wasserdruck dafür, dass die Membran verformt und dabei vom Ventilsitz weggedrückt wird, wobei das von ihr getragene Verschlusselement aus dem Ventilsitz gehoben und dadurch Ventileinrichtung geöffnet wird. Im bestimmungsgemäßen Verwendungsfall muss die Membran somit für eine dauerhaft sichere Abdichtung sorgen und gleichzeitig eine hohe Festigkeit bei gleichzeitiger Dehnbarkeit aufweisen.

Zur Erfüllung dieser Materialeigenschaften eignet sich im Besonderen EPDM, weshalb mit der Erfindung gemäß einem weiteren Merkmal vorgeschlagen wird, dass die Membran aus EPDM besteht. Dabei ist der Einsatz von EPDM mit Blick auf die Trinkwasserverordnung unkritisch, wenn erfindungsgemäß die einlaufstutzenseitige Dichtung und/oder das elastische Reglerelement aus Silikon, das heißt nicht aus EPDM bestehen. Auch insofern erweist sich die erfindungsgemäße Ausgestaltung als vorteilhaft, weil sie es gestattet, dass die Membran aus EPDM besteht, womit den an eine Membran zu stellenden Anforderungen sowohl hinsichtlich Fertigungstechnik als auch hinsichtlich Mechanik in vorteilhafter Weise im Besonderen Rechnung getragen ist.

Vorgeschlagen wird darüber hinaus ein Wasserführendes Haushaltgeräts, etwa eine Geschirrspülmaschine eine Waschmaschine oder einen Waschtrockner, mit einer Wasserschutzeinrichtung gemäß einer der vorgenannten Ausführungsbeispiele.

Weitere Vorteile und Merkmale der Erfindung ergeben sich aus den Figuren. Dabei zeigen:
- Fig. 1: einen schematischen Längsschnitt einer erfindungsgemäßen Wasserschutzeinrichtung in geschlossenem Zustand;
- Fig. 2: einen schematischen Längsschnitt der erfindungsgemäßen Wasserschutzeinrichtung gemäß Fig. 1 in einem Zwischenzustand;
- Fig. 3: einen schematischen Längsschnitt der erfindungsgemäßen Wasserschutzeinrichtung gemäß Fig. 1 in geöffnetem Zustand.

Fig. 1 lässt in einem schematischen Längsschnitt eine erfindungsgemäße Wasserschutzeinrichtung 1 erkennen. Diese verfügt über ein Gehäuse 2, das einen Strömungskanal 3 bereitstellt. Des Weiteren weist das Gehäuse 2 einen wasseranschlussseitigen Einlaufstutzen 4 und einen geräteseitigen Schlauchanschluss 15 auf.

Der Einlaufstutzen 4 trägt an einem Bund 5 drehbar gelagert eine Überwurfmutter 6. Diese dient im bestimmungsgemäßen Verwendungsfall der mechanischen Anbindung der Wasserschutzeinrichtung 1 an einen nicht näher dargestellten gebäudeseitig bereitgestellten Wasseranschluss, beispielsweise einen Wasserhahn.

Einlaufstutzenseitig ist eine Dichtung 7 vorgesehen, die am Bund 5 des Einlaufstutzens 4 anliegt. Im endmontierten Zustand ist die einlaufstutzenseitige Dichtung 7 bei angezogener Überwurfmutter 6 zwischen dem Einlaufstutzen 4 und dem in der Figur nicht dargestellten Wasseranschluss zwecks Abdichtung verpresst.

Zur strömungstechnischen Anbindung der Wasserschutzeinrichtung 1 an ein wasserführendes Haushaltsgerät, beispielsweise eine Geschirrspülmaschine eine Waschmaschine oder einen Waschtrockner, ist ein Schlauch 16 vorgesehen. Dieser ist im endmontierten Zustand auf den Schlauchanschluss 15 der Wasserschutzeinrichtung 1 aufgezogen und mittels einer in der Figur nicht näher dargestellten Schlauchklemme positionsgesichert.

Die Wasserschutzeinrichtung 1 verfügt des Weiteren über eine von der Steuereinrichtung des Haushaltsgeräts gesteuerte Ventileinrichtung 21. Im gezeigten Ausführungsbeispiel weist die Ventileinrichtung 21 ein Magnetventil 8 auf. Anstelle nur eines Magnetventils 8 können alternativ im Sinne einer redundanten Absicherung auch zwei in Durchströmungsrichtung 17 hintereinander angeordnete Magnetventile 8 vorgesehen sein. Diese sind bevorzugterweise in ihrem Aufbau gleich ausgebildet.

Das in Fig. 1 gezeigte Magnetventil 8 verfügt über eine elektrische Spule 1, die in magnetischer Wirkverbindung mit einem Ventilkolben 12 steht, der endseitig einen Stopfen 22 trägt. Das Magnetventil 8 weist darüber hinaus ein kegelförmiges Verschlusselement 13 auf, welches mit einem vom Gehäuse 2 der Wasserschutzeinrichtung 1 bereitgestellten Ventilsitz 14 zusammenwirkt. Fig. 1 zeigt den geschlossenen, d.h. unbestromten Zustand der Ventileinrichtung 21, bei dem der Ventilkolben 12 mit seinem endseitigen Stopfen 22 an das Verschlusselement 13 anliegt und das Verschlusselement 13 somit in den Ventilsitz 14 gedrückt ist und die Ventilöffnung 23, welche in Figur 3, die die gleiche Wasserschutzeinrichtung 1 von Fig. 1 im geöffneten Zustand zeigt, dargestellt ist, damit verschließt. Das kegelförmige Verschlusselement 13 wird von einer flexiblen Membran 10 getragen, welche es mittig durchragt.

Wenn ein Einlass von Wasser in das Haushaltsgerät erfolgen soll, sorgt eine Steuereinrichtung des Haushaltsgeräts dafür, dass das Magnetventil 8 bestromt wird, wodurch der Ventilkolben 12 zusammen mit seinem endseitigen Stopfen 22 von dem Verschlusselement 13 abgehoben wird. Fig. 2 zeigt dabei für die Wasserschutzeinrichtung von Fig. 1 einen unmittelbar nach Ansteuerung, d.h. Bestromung des Magnetventils 8 kurzzeitig eingenommenen Zwischenzustand. In diesem verbleibt das Verschlusselement 13 zunächst noch im Ventilsitz 14 und Wasser, welches von der Membran 10 bereitgestellte Ausgleichsöffnungen passiert hat, gelangt durch eine oder mehrere vom Verschlusselement 13 bereitgestellte Beipassöffnungen 24, d.h. unter Umgehung der Ventilöffnung 23, durch das Verschlusselement 13 hindurch zur haushaltsgeräteseitige Seite der Ventileinrichtung 21.

Da die von der Membran 10 bereitgestellte Ausgleichsöffnungen einen kleineren Querschnitt haben als die Beipassöffnung 24, sorgt der anliegende Wasserdruck dafür, dass die Membran 10 verformt und dabei vom Ventilsitz 14 weggedrückt wird, wobei das von ihr getragene Verschlusselement 13 aus dem Ventilsitz 14 gehoben und dadurch die Ventilöffnung 23 freigegeben wird. Dieser geöffnete Zustand der in Fig. 1 für den geschlossenen Zustand gezwigten Ventileinrichtung 21 ist in Fig. 3 dargestellt.

In der Offenstellung des Magnetventils 8 gemäß Fig. 3 liegt das Verschlusselement 13 somit nicht am Ventilsitz 14 an, so dass der Strömungskanal 3 offen ist und über den Wasseranschluss in die Wasserschutzeinrichtung 1 einströmendes Wasser durch die Ventilöffnung 23 und damit insgesamt in Durchströmungsrichtung 17 der Wasserschutzeinrichtung den Strömungskanal 3 passieren und zum geräteseitigen Schlauch 16 gelangen kann. In der geschlossenen Stellung des Magnetventils 8, wie sie in Fig. 1 gezeigt ist und welche insbesondere im "unbestromten" Fall vorliegt, liegt indes das Verschlusselement 13 dichtend am Ventilsitz 14 an, womit der Strömungskanal 3 gesperrt ist. Als Dichtmittel fungieren dabei die erfindungsgemäß aus EPDM gebildete Membran 10 und der erfindungsgemäß aus NBR gebildete Stopfen 22.

Im Strömungskanal 3 ist zwischen dem Einlaufstutzen 4 und der Ventileinrichtung 21 ein Durchflussregler 18 angeordnet. Dieser weist eine Regleraufnahme 19, welcher insbesondere aus Kunststoff, insbesondere EPDM gebildet ist, auf, die innerhalb des Strömungskanals 3 fest angeordnet und zumindest weitgehend starr ausgebildet ist, sowie ein elastisches Reglerelement 20, welches von der Regleraufnahme 19 getragen wird. In diesem Ausführungsbeispiel ist die Regleraufnahme 19 als ringförmiger Körper ausgebildet, welcher umfangsseitig an die Innenwand des Gehäuses 2 der Wasserschutzeinrichtung 1 gepresst ist und neben einer mittigen, d.h. axialen Durchlassöffnung mehrere außermittige Durchlassöffnungen aufweist. Einlassseitig des Durchflussreglers 18 geht die im übrigen ringscheibenartig ausgebildete Regleraufnahme 19 in einen zylinderförmigen Fortsatz über, an dem das elastische Reglerelement 20 den Fortsatz umschließend angeordnet bzw. fixiert ist. Das elastische Reglerelement 20 ist so ausgebildet, dass es sich umso stärker verformt bzw. in Durchflussrichtung 17 verbiegt, je größer die Druckdifferenz zwischen dem in Durchflussrichtung 17 vor und hinter dem Durchflussreglers 18 liegenden Bereich ist. Entsprechend der Verformung bzw. Verbiegung des elastischen Reglerelements 20 wird der Spalt zwischen dem elastischen Reglerelement 20 und dem ringscheibenartigen Bereich der Regleraufnahme 19 verengt. Auf diese Weise sorgt das elastische Reglerelement 20 dafür, dass der Volumenstrom des durch die Durchlassöffnungen des Durchflussreglers 18 strömenden Frischwassers zumindest innerhalb eines vorgegebenen Druckbereichs annähernd konstant gehalten wird.

In Wasserschutzeinrichtungen aus dem Stand der Technik sind die einlaufstutzenseitige Dichtung 7 und das elastische Reglerelement 20 des Durchflussreglers 18 ebenso wie die Membran 10 der Ventileinrichtung 21 aus einem Elastomer gebildet, außerdem ist der Stopfen 22 des Ventilkolbens der Ventileinrichtung 21 aus Nitrilkautschuk (NBR) gebildet. Erfindungsgemäß ist nun vorgesehen, dass die einlaufstutzenseitige Dichtung 7 oder das elastische Reglerelement 20 oder sowohl die einlaufstutzenseitige Dichtung 7 als auch das elastische Reglerelement 20 nicht aus einem Elastomer, sondern aus Silikon, vorzugsweise einem additionsvernetzenden Silikon bestehen. Es ist so in vorteilhafter Weise eine auch dauerhaft sichere Dichtwirkung und Funktionstüchtigkeit gegeben, und dies in synergetischer Weise damit einhergehend, dass auch in Kombination mit einer aus EPDM bestehenden Membran 10 und einem aus NBR bestehendem Stopfen 22 eine Verschlechterung der Qualität des durch die Wasserschutzeinrichtung 1 hindurchgeleiteten Wassers nicht gegeben ist.

### Bezugszeichen

- 1: Wasserschutzeinrichtung
- 2: Gehäuse
- 3: Strömungskanal
- 4: Einlaufstutzen
- 5: Bund
- 6: Überwurfmutter
- 7: Dichtung
- 8: Magnetventil
- 10: Membran
- 11: elektrische Spule
- 12: Ventilkolben
- 13: Verschlusselement
- 14: Ventilsitz
- 15: Schlauchanschluss
- 16: Schlauch
- 17: Durchflussrichtung
- 18: Durchflussregler
- 19: Regleraufnahme
- 20: elastisches Reglerelement
- 21: Ventileinrichtung
- 22: Stopfen
- 23: Ventilöffnung
- 24: Beipassöffnung

## Patentansprüche

1. Wasserschutzeinrichtung für ein wasserführendes Haushaltsgerät, insbesondere für eine Geschirrspülmaschine, mit einem einen Strömungskanal (3) für Wasser bereitstellenden Gehäuse (2), das einen wasseranschlussseitigen Einlaufstutzen (4) und einen geräteseitigen Schlauchanschluss (15) aufweist, mit einer gerätegesteuerten Ventileinrichtung (21), mittels welcher der Strömungskanal (3) sperrbar ist, mit einem im Strömungskanal (3) zwischen Einlaufstutzen (4) und Ventileinrichtung (21) angeordneten Durchflussregler (18), welcher ein elastisches Reglerelement (20) umfasst, sowie mit einer einlaufstutzenseitigen Dichtung (7),
**dadurch gekennzeichnet,**
**dass** die einlaufstutzenseitige Dichtung (7) und/oder das elastische Reglerelement (20) aus Silikon bestehen.

2. Wasserschutzeinrichtung nach Anspruch 1,
**dadurch gekennzeichnet,**
**dass** das Silikon ein additionsvernetztes Silikon ist.

3. Wasserschutzeinrichtung nach Anspruch 1 oder 2,
**dadurch gekennzeichnet,**
**dass** der Einlaufstutzen (4) an einem Bund (5) drehbar gelagert eine Überwurfmutter (6) trägt.

4. Wasserschutzeinrichtung nach einem der vorhergehenden Ansprüche,
**dadurch gekennzeichnet,**
**dass** die einlaufstutzenseitige Dichtung (7) am Bund (5) anliegt.

5. Wasserschutzeinrichtung nach einem der vorhergehenden Ansprüche,
**dadurch gekennzeichnet,**
**dass** der Durchflussregler (18) eine Ringscheibe ist.

6. Wasserschutzeinrichtung nach einem der vorhergehenden Ansprüche,
**dadurch gekennzeichnet,**
**dass** die Ventileinrichtung (21) ein Verschlusselement (13) zum Öffnen und Schließen der Ventileinrichtung (21) umfasst sowie eine Membran (10), um eine Abdichtung des Verschlusselements (13) in der geschlossenen Stellung der Ventileinrichtung (21) zu bewirken.

7. Wasserschutzeinrichtung nach Anspruch 6,
**dadurch gekennzeichnet,**
**dass** die Membran (10) aus EPDM besteht.

8. Wasserführendes Haushaltsgerät mit einer Wasserschutzeinrichtung nach einem der vorhergehenden Ansprüche.
